# EUROPÄISCHE PATENTSCHRIFT

(11) **EP 2 219 161 B1**
(45) Veröffentlichungstag und Bekanntmachung des Hinweises auf die Patenterteilung: **20.06.2012**
(21) Anmeldenummer: 10001195.6
(22) Anmeldetag: 05.02.2010
(51) Int. Cl.: G07F 17/32, G07F 17/34

(54) **Geldbetätigtes Unterhaltungsgerät**
Money-operated entertainment device
Appareil de divertissement activé par l'argent

(30) Priorität: 12.02.2009 DE 102009008586
(43) Veröffentlichungstag der Anmeldung: 18.08.2010
(73) Patentinhaber: NSM-Löwen Entertainment GmbH, 55411 Bingen (DE)
(72) Erfinder: Faul, Thomas, 67659 Kaiserslautern (DE)
(74) Vertreter: Müller, Jochen

(56) Entgegenhaltungen:
- EP-A2- 1 424 662
- EP-A2- 1 455 315
- US-A1- 2008 153 577

## Beschreibung

Die Erfindung bezieht sich auf ein geldbetätigtes, rechnergesteuertes Unterhaltungsgerät mit mindestens einer Anzeigeeinrichtung zur Darstellung mindestens einer Spieleinrichtung, wobei die Anzeigeeinrichtung mehrere hintereinander angeordnete Displays umfasst, die separat ansteuerbar sind, um unterschiedliche Spieleinrichtungen und/oder Abbildungen darzustellen.

Ein derartiges Unterhaltungsgerät ist aus der EP 1 455 315 A2 bekannt.

Aus der Praxis ist ein geldbetätigtes, rechnergesteuertes Unterhaltungsgerät mit oder ohne Gewinnmöglichkeit bekannt, das eine Anzeigeeinrichtung mit drei übereinander angeordneten Bildschirmen aufweist, die zur Darstellung einer Spieleinrichtung in Form von mehreren nebeneinander angeordneten, walzenförmig ausgebildeten Umlaufkörpern dienen. Rechnergesteuert wird ein Bild erzeugt, das sich drehenden< Umlaufkörpern mit umfangsseitigen Symbolen entspricht. Zur Anzeige eines zufallsgesteuerten Spielergebnisses, also einer bestimmten Kombination von Symbolen, dient eine Gewinnlinie. Mit der Darstellung des Spielergebnisses geht eine Anzeige der virtuellen Umlaufkörper einher, die still gesetzten Walzen entspricht. Aus den angezeigten Symbolen kann der Benutzer das Spielergebnis ablesen, insbesondere auch, ob ein Gewinn nach einem anzeigbaren Gewinnplan vorliegt. Im Weiteren können als Risikoleitern ausgebildeten Spieleinrichtungen dargestellt werden. Der durch Erreichung einer zufallsgesteuert ermittelten Symbolkombination erzielte Gewinn kann tasten- oder rechnergesteuert als Einsatz in eine der beidseitig des Bildschirms angeordneten Spieleinrichtungen übertragen werden. Im Weiteren dient einer der Bildschirme zur Darstellung eines Punkte-Gewinnfeldes, das bei einem Gewinn in einer der Spieleinrichtungen die gewonnenen Punkte anzeigt. Schließlich ist einer der Bildschirme mit einer Guthabenanzeige für einen Geldbetrag, einer Punkteanzeige für Punkte und einer als mehrstelliger Zähler ausgebildeten Zusatzpunkteeinrichtung versehen. Darüber hinaus sind Sensortasten auf einem als Touch-Screen ausgeführten Bildschirm ausgebildet, die zum Starten einer Umwandlung von geldwertem Guthaben aus der Guthabenanzeige in der Punkteanzeige zu kumulierende Punkte und umgekehrt dienen.

Mit diesem Unterhaltungsgerät ist die Darstellung und das Betreiben einer Vielzahl von Spieleinrichtungen möglich, die allerdings stets virtuell auf einem der Bildschirme in zweidimensionaler Form dargestellt werden. Dies ist insofern nachteilig, als dem Benutzer des Unterhaltungsgerätes kein Spiel mit realen dreidimensionalen Spieleinrichtungen angeboten werden kann.

Es ist Aufgabe der Erfindung, ein Unterhaltungsgerät der eingangs genannten Art zu schaffen, das gegenüber dem Stand der Technik weitere Darstellungsmöglichkeiten umfasst. Erfindungsgemäß wird die Aufgabe durch die Merkmale des Anspruchs 1 gelöst.

Durch die hintereinander geschaltete Anordnung von Displays lassen sich eine Vielzahl individueller Darstellungsvarianten sowohl der Spieleinrichtung als auch des gesamten Unterhaltungsgerätes erzielen. Ist beispielsweise ein äußeres Display transluszent ausgebildet, kann ein unmittelbar dahinterliegendes Display zur Darstellung von Bildern dienen, die ein Betrachter mit oder ohne durch das äußere Display beeinflusste optische Effekte wahrnehmen kann. Damit lassen sich Spieleinrichtungen und/oder Abbildungen vielfältig gestaltet für einen Benutzer des Unterhaltungsgerätes anzeigen. Im Weiteren ist es möglich, durch die entsprechende Ansteuerung von Fenstern oder beliebig konturierten Ausschnitten eines Displays auf Darstellungen eines dahinterliegenden Displays hinzuweisen. Es lassen sich beispielsweise auf diese Art Ablesefenster erzeugen oder bestimmte Spieleinrichtungen zumindest teilweise ein- bzw. überblenden.

In Ausgestaltung sind mehrere Pakete mit jeweils zwei unmittelbar hintereinander angeordneten Displays beabstandet zueinander in der Anzeigeeinrichtung angeordnet. Der Abstand zwischen zwei benachbarten Paketen führt zum einen zu dreidimensionalen optischen Effekten und bietet zum anderen die Möglichkeit, im Zwischenraum Gegenstände anzuordnen, die bei einer entsprechenden Ansteuerung der die Gegenstände nach außen überdeckenden Displays für den Benutzer des Unterhaltungsgerätes bzw. einen Betrachter sichtbar und unsichtbar gemacht werden können. Die Displays jeweils eines Paketes der Anzeigeeinrichtung sind unmittelbar hintereinander befestigt.

Das jeweils außenliegende Display der Anzeigeeinrichtung ist als ein transparenter, selbstleuchtender erster Bildschirm, nämlich ein OLED-Bildschirm, und ein dahinter liegendes Display, als lichtsperrender, transparenter zweiter Bildschirm, nämlich ein Schwarz-Weiß- oder Farb-LCD, ohne Hintergrundbeleuchtung ausgebildet. In dieser Ausgestaltung kann auf dem außenliegenden, dem Betrachter zugewandten Display, also dem ersten Bildschirm, ein Bild dargestellt werden, während der auf der Innenseite des Unterhaltungsgerätes angeordnete zweite Bildschirm, beispielsweise in einer Schwarz- oder Farb-Schaltung, dahinterliegende, also im Inneren des Unterhaltungsgerätes aufgenommene Gegenstände, insbesondere Spieleinrichtungen, komplett verdeckt und für einen Betrachter nicht erkennbar macht. Durch die entsprechende Transparent-Schaltung beider Bildschirme lässt sich ein Ausschnitt mit einer beliebigen Kontur erzeugen und innerhalb dieser Kontur sind die Gegenstände im Inneren des Unterhaltungsgerätes für den Betrachter von außen sichtbar. Für die Durchsicht durch das innenliegende Display, also die Flüssigkristallanzeige ist eine Hintergrundbeleuchtung (Backlight) nicht erforderlich. Das dem Betrachter zugewandte Display, also das OLED wird aktiv angesteuert, um insbesondere ein Bild über das LCD ohne Hintergrundbeleuchtung zu projizieren, das in seiner Schwarz- oder Farbschaltung als Projektionsfläche und Hintergrund für die Darstellung des OLED dient und in seiner Transparent-Schaltung entsprechend der Ansteuerung beliebig konturierte Fenster zur Durchsicht freigibt, wobei auch diese transparenten Fenster von einem Bild des OLED oder LCD überdeckt sein können, so dass ein opaker Eindruck entsteht. Mit der Kombination eines voll funktionsfähigen OLED und einer Flüssigkristallanzeige ohne Hintergrundbeleuchtung (Backlight) ist ein neuer Bildschirm geschaffen.

Zweckmäßigerweise sind hinter der Anzeigeeinrichtung im Inneren des Unterhaltungsgerätes Gegenstände angeordnet, die in entsprechenden Schaltzuständen der einzelnen Displays für einen außenstehenden Betrachter sichtbar sind. Der erste Bildschirm kann primär zur Darstellung der Spieleinrichtung dienen, die bei einer Schwarz-Schaltung des zweiten Bildschirms ohne zusätzliche Effekte für einen Benutzer des Unterhaltungsgerätes optisch wahrnehmbar ist. Bei einer Schwarz-Schaltung des zweiten Bildschirms sind im Weiteren alle hinter dem zweiten Bildschirm angeordneten Gegenstände nicht optisch erkennbar. Während einer entsprechenden Ansteuerung sind Bilder mit dem zweiten Bildschirm darstellbar, die aufgrund der transparenten Ausgestaltung des ersten Bildschirms von einem Benutzer des Unterhaltungsgerätes optisch wahrnehmbar sind. Bei den Bildern kann es sich um Bestandteile oder Zusätze der auf dem ersten Bildschirm dargestellten Spieleinrichtung handeln, die bedarfsweise bzw. spielablaufgesteuert angezeigt werden. Selbstverständlich sind auch Hinweise zum Spiel oder Werbetexte einblendbar.

Um möglichst große Flächen für die Darstellung von Bildern und/oder transparenter Bereiche bereitzustellen und damit eine große Vielfalt bei der Gestaltung des Unterhaltungsgerätes zu ermöglichen, weisen die beiden Displays die gleiche Größe auf.

Vorzugsweise handelt es sich bei den Gegenständen um mindestens eine drehbare Walze und/oder Scheibe einer Spieleinrichtung, die insbesondere mit Symbolen versehen sind. Sonach kann spielablaufgesteuert oder nach Auswahl durch einen Benutzer neben einer virtuellen Spieleinsichtung auf dem ersten Bildschirm auch eine reale Spieleinrichtung hinter dem zweiten Bildschirm in das Spielgeschehen einbezogen werden.

Nach einer Weiterbildung sind die Displays der Anzeigeeinrichtung derart ansteuerbar, dass ein Ablesefenster für ein Gewinnsymbol der Walze und/oder Scheibe darstellbar ist. Die Walze und/oder Scheibe muss nicht komplett sichtbar sein, es genügt auch, wenn nur ein Ausschnitt, beispielsweise in Form eines Ablesefensters, optisch erfassbar ist. Die üblicherweise vorhandenen Symbole, die insbesondere zur Gewinnermittlung dienen, können sowohl auf der Walze bzw. Scheibe aufgebracht als auch durch einen der Bildschirme, insbesondere den ersten Bildschirm, dargestellt werden, womit eine erhöhte Flexibilität des Unterhaltungsgerätes aufgrund einer Vielzahl möglicher darstellbarer Symbole einhergeht.

Alternativ handelt es sich bei den Gegenständen um mindestens einen zu bewerbenden und/oder zu gewinnenden Gegenstand. Der zu bewerbenden bzw. zu gewinnende Gegenstand kann beispielsweise in einem einer Vitrine nachempfundenen Gehäuseteil des Unterhaltungsgerätes untergebracht sein und durch eine entsprechende Ansteuerung der beiden Bildschirme für einen Benutzer im Bedarfsfall sichtbar gemacht werden.

Vorzugsweise sind Tasten zur Steuerung des Unterhaltungsgerätes, zur Rückgabe von Münzen und/oder zur Auszahlung von Gewinnen entweder als Sensorfelder oder Schalter und zumindest eine Spielablaufsteuerung vorgesehen, wobei in die Spielablaufsteuerung eine Steuerung für die Anzeigeeinrichtung integriert ist. Selbstverständlich können die Tasten sowohl elektrischen Schaltern als auch Sensorfeldern eines Touchscreen-Displays zugeordnet sein.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispieles unter Bezugnahme auf die zugehörigen Zeichnungen näher erläutert. Es zeigt:
- Fig.1: eine Vorderansicht des erfindungsgemäßen Unterhal- tungsgerätes,
- Fig.2: eine perspektivische Ansicht einer Anzeigeeinrich- tung in schematischer Darstellung,
- Fig.3: eine zweite perspektivische Ansicht der Anzeigeein- richtung nach Fig. 2,
- Fig.4: eine Vorderansicht der Anzeigeeinrichtung nach Fig. 3,
- Fig.5: eine dritte perspektivische Ansicht der Anzeigeein- richtung nach Fig. 2 und
- Fig.6: eine Vorderansicht der Anzeigeeinrichtung nach Fig. 5.

Das Gehäuse 1 des geldbetätigten, rechnergesteuerten Unterhaltungsgerätes mit Gewinnmöglichkeit weist auf seiner Vorderseite drei übereinander angeordnete Anzeigeeinrichtungen 2, 3, 4 auf, von denen die obere Anzeigeeinrichtung 2 zur Darstellung einer Spieleinrichtung 5 dient, die in Form einer Symbolspieleinrichtung mit drei scheibenförmig ausgebildeten Umlaufkörpern 6 optisch dargestellt ist. Rechnergesteuert wird ein Bild erzeugt, das sich drehenden Umlaufkörpern 6 mit Symbolen 7 entspricht. Zur Anzeige eines zufallsgesteuerten Spielergebnisses, also einer bestimmten Kombination von Symbolen 7, dienen Ablesefenster 8. Mit der Darstellung des Spielergebnisses geht eine Anzeige der virtuellen Umlaufkörper 6 einher, die still gesetzten Scheiben entspricht. Aus den angezeigten Symbolen 7 kann der Benutzer das Spielergebnis ablesen, insbesondere auch, ob ein Gewinn nach einem anzeigbaren Gewinnplan vorliegt.

Um die Darstellung der oberen Anzeigeeinrichtung 2 individuell zu gestalten, sind mehrere hintereinander angeordnete Displays 9 vorgesehen, die separat ansteuerbar sind. Das außenliegende Display 9, das einem Benutzer des Unterhaltungsgerätes unmittelbar zugewandt ist, ist als ein transparenter, selbstleuchtender erster Bildschirm 10, insbesondere ein OLED-Bildschirm, ausgeführt. Dieser erste Bildschirm 10 dient zur Darstellung der Spieleinrichtung 5 in Form der drei scheibenförmigen Umlaufkörper 6, gegebenenfalls auch der Ablesefenster 8. Parallel und beabstandet zu dem ersten Bildschirm 10 ist ein dahinter liegendes Display 8, das als lichtsperrender, transparenter zweiter Bildschirm 11, insbesondere ein Schwarz-Weiß- oder Farb-LCD, ausgebildet ist, angeordnet. Ist der erste Bildschirm 10 in einer beliebigen Kontur 12 transparent geschaltet, dann ist der dahinterliegende zweite Bildschirm 11, auf dem beispielsweise ein Text 13 dargestellt ist, erkennbar. Nach der Ansteuerung des zweiten Bildschirms 11 zur Transparenz innerhalb eines beliebigen Ausschnittes 14 ist die hinter dem zweiten Bildschirm 9 angeordnete Walze 15 mit Symbolen 16 für den Benutzer des Unterhaltungsgerätes sichtbar. Diese Walze 15 kann beispielsweise für Zusatz- oder Sonderspiele, aber auch in einem ganz normalen Spielablauf sichtbar und ihr Spielergebnis, also ihr angezeigtes Symbol 16, bei Stillstand der Walze 15, in das Spielergebnis der Spieleinrichtung 5 integriert sein. Ein der Walze zugeordnetes Ablesefenster 17 kann, wie die den scheibenförmigen Umlaufkörpern 6 zugeordnete Ablesefenster 8, durch eines der Displays 9 an einer beliebigen Stelle dargestellt werden. Der zweite Bildschirm 11 kann bei einer entsprechenden farbigen oder schwarzen Ansteuerung den oder die dahinter angeordneten Gegenstände komplett überdecken und der erste Bildschirm 10 dient zur Darstellung eines bestimmungsgemäßen Bildes.

Die Anzeigeeinrichtung 3 in der Mitte des Unterhaltungsgerätes dient zur Darstellung von als Risikoleitern 18, 19 ausgebildeten Spieleinrichtungen 5. Der in der Spieleinrichtung 5 durch Erreichung einer mittels der Umlaufkörper 6 zufallsgesteuert ermittelten Symbolkombination erzielte Gewinn kann tasten- oder rechnergesteuert als Einsatz in eine der Risikoleitern 18, 19 übertragen werden. Die linke Risikoleiter 18 umfasst mehrere übereinander dargestellte Anzeigefelder 20, die in steigender Reihenfolge mit Gewinnwerten von 10 bis 5000 Punkten belegt sind. Die rechte Risikoleiter 19 besitzt ebenfalls mehrere übereinander dargestellte Anzeigefelder 20, die in steigender Reihenfolge mit Gewinnwerten von 15 bis 6000 Punkten belegt sind.

Das Riskieren des in der Risikoleiter 18 bzw. 19 angezeigten Gewinns geschieht dadurch, dass das nächst höhere Anzeigefeld 20 in Bezug auf das optisch hervorgehobene, den Gewinn anzeigende Anzeigefeld 20 im Wechsel mit einem unterhalb der Risikoleiter 18 bzw. 19 angebrachten Totalverlustanzeigefeld 21 mit der Beschriftung "0" blinkend dargestellt wird. Bei Betätigung einer als Drucktaste ausgebildeten Taste 22, die in einem unteren Gehäuseabschnitt 23 angeordnet ist, wird zufallsgesteuert entweder der nächst höhere Gewinn erzielt oder der eingesetzte Gewinn verloren. Dieser Vorgang kann bis zum Erreichen des dargestellten Höchstgewinnes an Punkten fortgesetzt werden.

Im Weiteren dient die Anzeigeeinrichtung 3 in der Mitte des Unterhaltungsgerätes zur Darstellung eines Punkte-Gewinnfeldes 24, das bei einem Gewinn in einer der Spieleinrichtungen 23 die gewonnenen Punkte, vorliegend 80000, anzeigt.

Die untere Anzeigeeinrichtung 4 ist mit einer Guthabenanzeige 25 für einen Geldbetrag, einer Punkteanzeige 16 für Punkte und einer als mehrstelliger Zähler ausgebildeten Zusatzpunkteeinrichtung 27 versehen. Darüber hinaus sind Sensortasten 28 auf der als Touch-Screen ausgeführten Anzeigeeinrichtung 4 ausgebildet, die zum Starten einer Umwandlung von geldwertem Guthaben aus der Guthabenanzeige 25 in der Punkteanzeige 26 zu kumulierende Punkte und umgekehrt dienen.

Des Weiteren sind im unteren Gehäuseabschnitt 23 des Unterhaltungsgerätes als Drucktasten 29 ausgebildete Nachstart-/ Stopptasten angeordnet. Mit deren Beaufschlagung das in der Spieleinrichtung 5 bzw. auf der Walze 15 angezeigte Symbol 7 bzw. 16 nachgestartet bzw. vorzeitig stillgesetzt werden kann, d. h. ggfls. die Anzeige derart beeinflusst wird, dass die Umlaufkörper 6 still stehend oder rotierend erscheinen. Ferner sind ein Münzeinwurfschlitz 30 und ein Geldscheineingabeschlitz 31 einer nicht näher dargestellten Geldverarbeitungseinrichtung vorgesehen. Des Weiteren ist neben dem Münzeinwurfschlitz 30 eine Rückgabetaste 32 angeordnet, durch deren Betätigung ein in der Guthabenanzeige 25 angezeigtes Guthaben in eine Ausgabeschale abrufbar ist.

### Bezugszeichenliste

- 1.: Gehäuse
- 2.: Anzeigeeinrichtung
- 3.: Anzeigeeinrichtung
- 4.: Anzeigeeinrichtung
- 5.: Spieleinrichtung
- 6.: Umlaufkörper
- 7.: Symbol
- 8.: Ablesefenster
- 9.: Display
- 10.: erster Bildschirm
- 11.: zweiter Bildschirm
- 12.: Kontur
- 13.: Text
- 14.: Ausschnitt
- 15.: Walze
- 16.: Symbol
- 17.: Ablesefenster
- 18.: Risikoleiter
- 19.: Risikoleiter
- 20.: Anzeigefeld
- 21.: Totalverlustanzeigefeld
- 22.: Taste
- 23.: Gehäuseabschnitt
- 24.: Punkte-Gewinnfeld
- 25.: Guthabenanzeige
- 26.: Punkteanzeige
- 27.: Zusatzpunkteeinrichtung
- 28.: Sensortasten
- 29.: Drucktaste
- 30.: Münzeinwurfschlitz
- 31.: Geldscheineingabe- schlitz
- 32.: Rückgabetaste

## Patentansprüche

1. Geldbetätigtes, rechnergesteuertes Unterhaltungsgerät mit mindestens einer Anzeigeeinrichtung (2, 3, 4) zur Darstellung mindestens einer Spieleinrichtung (5), wobei die Anzeigeeinrichtung (2) mehrere hintereinander angeordnete Displays (9) umfasst, die separat ansteuerbar sind, um unterschiedliche Spieleinrichtungen (5) und/oder Abbildungen darzustellen, **dadurch gekennzeichnet, dass** das jeweils dem Betrachter zugewandte außenliegende Display (9) der Anzeigeeinrichtung (2) als ein transparenter, selbstleuchtender erster Bildschirm (10) und ein dahinter liegendes Display (9), als ein in einer Schwarz- oder Farbschaltung lichtsperrender und in einer Transparentschaltung transparenter zweiter Bildschirm (11) ohne Hintergrundbeleuchtung ausgebildet ist, wobei das jeweils außenliegende Display (9) der Anzeigeeinrichtung (2) ein OLED-Bildschirm und das dahinter liegende Display (9) ein Schwarz-Weiß- oder Farb-LCD ist und in einer Transparent-Schaltung beider Bildschirme ein Ausschnitt mit einer beliebigen Kontur erzeugbar ist, innerhalb der Gegenstände im Inneren des Unterhaltungsgerätes für den Betrachter von außen sichtbar sind und bei einer aktiven Ansteuerung des OLED ein Bild über das LCD ohne Hintergrundbeleuchtung projizierbar ist, das in seiner Schwarz- oder Farbschaltung als Projektionsfläche und Hintergrund für die Darstellung des OLED dient.

2. Unterhaltungsgerät nach Anspruch 1, **dadurch gekennzeichnet, dass** mehrere Pakete mit jeweils zwei unmittelbar hintereinander angeordneten Displays (9) beabstandet zueinander in der Anzeigeeinrichtung (2) angeordnet sind.

3. Unterhaltungsgerät nach Anspruch 1 oder 2, **dadurch gekennzeichnet, dass** die beiden Displays (9) die gleiche Größe aufweisen.

4. Unterhaltungsgerät nach Anspruch 1, **dadurch gekennzeichnet, dass** es sich bei den Gegenständen um mindestens eine drehbare Walze (15) und/oder Scheibe einer Spieleinrichtung (5) handelt, die insbesondere mit Symbolen (16) versehen sind.

5. Unterhaltungsgerät nach einem der Ansprüche 1 bis 3, **dadurch gekennzeichnet, dass** die Displays (9) der Anzeigeeinrichtung (2) derart ansteuerbar sind, dass ein Ablesefenster (17) für ein Gewinnsymbol der Walze (15) und/oder Scheibe darstellbar ist.

6. Unterhaltungsgerät nach Anspruch 1, **dadurch gekennzeichnet, dass** es sich bei den Gegenständen um mindestens einen zu bewerbenden und/oder zu gewinnenden Gegenstand handelt.

7. Unterhaltungsgerät nach einem der Ansprüche 1 bis 6, **dadurch gekennzeichnet, dass** Tasten (22) zur Steuerung des Unterhaltungsgerätes, zur Rückgabe von Münzen und/oder zur Auszahlung von Gewinnen entweder als Sensorfelder oder Schalter und zumindest eine Spielablaufsteuerung vorgesehen sind, wobei in die Spielablaufsteuerung eine Steuerung für die Anzeigeeinrichtung (2, 3, 4) integriert ist.

## Claims

1. Cash-operated, computer-controlled entertainment device having at least one display device (2, 3, 4) for displaying at least one game device (5), wherein the display device (2) comprises a plurality of displays (9) which are arranged one behind the other and which can be actuated separately in order to display different game devices (5) and/or images, **characterized in that** the external display (9) of the display device (2), which display faces the viewer in each case, is in the form of a transparent, self-illuminating first screen (10), and a display (9) which is situated behind it is in the form of a second screen (11), which blocks light in a black or colour setting and is transparent in a transparent setting, without background illumination, wherein the respectively external display (9) of the display device (2) is an OLED screen and the display (9) which is situated behind it is a black and white LCD or colour LCD, and a detail with any desired contour can be generated in a transparent setting of the two screens, it being possible for objects inside the entertainment device to be visible to the viewer from outside within the said contour and it being possible for an image to be projected within the said contour by means of the LCD without background illumination when the OLED is actively actuated, the said LCD serving as a projection area and background for the display of the OLED in its black or colour setting.

2. Entertainment device according to Claim 1, **characterized in that** a plurality of packets containing in each case two displays (9) which are arranged immediately one behind the other are arranged at a distance from one another in the display device (2).

3. Entertainment device according to Claim 1 or 2, **characterized in that** the two displays (9) are the same size.

4. Entertainment device according to Claim 1, **characterized in that** the objects are at least one rotatable roller (15) and/or disc of a game device (5) which are provided, in particular, with symbols (16).

5. Entertainment device according to one of Claims 1 to 3, **characterized in that** the displays (9) of the display device (2) can be actuated in such a way that a reading window (17) for a win symbol of the roller (15) and/or disc can be displayed.

6. Entertainment device according to Claim 1, **characterized in that** the objects are at least one object which is to be advertised and/or won.

7. Entertainment device according to one of Claims 1 to 6, **characterized in that** buttons (22) for controlling the entertainment device, for returning coins and/or for paying out winnings either in the form of sensor areas or switches and at least one game progression control means are provided, wherein a control means for the display device (2, 3, 4) is integrated in the game progression control means.

## Revendications

1. Appareil de divertissement commandé par ordinateur et activé par l'argent, avec au moins un dispositif d'affichage (2, 3, 4) conçu pour représenter au moins un dispositif de jeu (5), le dispositif d'affichage (2) comprenant plusieurs affichages (9) disposés les uns derrière les autres pouvant être commandés séparément, pour représenter différents dispositifs de jeu (5) et/ou illustrations, **caractérisé en ce que** l'affichage (9) respectivement situé le plus vers l'extérieur et orienté vers l'observateur du dispositif d'affichage (2) prend la forme d'un premier écran (10) transparent, auto-éclairant et qu'un affichage (9) placé derrière est réalisé sans rétro-éclairage sous la forme d'un deuxième écran (11) transparent dans une configuration transparente et bloquant la lumière dans une configuration noir et blanc ou couleurs, l'affichage (9) respectivement situé le plus vers l'extérieur du dispositif d'affichage (2) étant un écran OLED et l'affichage (9) placé derrière étant un écran LCD noir et blanc ou couleurs et un détouré au contour quelconque pouvant être réalisé dans une configuration transparente des deux affichages, à l'intérieur duquel des objets placés à l'intérieur de l'appareil de divertissement sont visibles de l'extérieur pour l'observateur et une image pouvant être projetée sans rétro-éclairage par le biais de l'écran LCD en cas d'activation de l'excitation de l'OLED, ledit écran LCD servant de surface de projection et d'arrière-plan pour la représentation de l'OLED dans sa configuration noir et blanc ou couleurs.

2. Appareil de divertissement selon la revendication 1, **caractérisé en ce que** plusieurs paquets sont respectivement disposés à une certaine distance l'un de l'autre dans le dispositif d'affichage (2) avec respectivement deux affichages (9) directement disposés l'un derrière l'autre.

3. Appareil de divertissement selon la revendication 1 ou 2, **caractérisé en ce que** les deux affichages (9) sont de même taille.

4. Appareil de divertissement selon la revendication 1, **caractérisé en ce que** les objets sont au moins un rouleau (15) et/ou un disque tournant d'un dispositif de jeu (5), ledit rouleau ou ledit disque étant notamment recouverts de symboles (16).

5. Appareil de divertissement selon l'une quelconque des revendications 1 à 3, **caractérisé en ce que** les affichages (9) du dispositif d'affichage (2) peuvent être commandés de telle sorte qu'une fenêtre de lecture (17) d'un symbole de gain du rouleau (15) et/ou du disque peut être représenté.

6. Appareil de divertissement selon la revendication 1, **caractérisé en ce** les objets sont au moins un objet à promouvoir et/ou à gagner.

7. Appareil de divertissement selon l'une quelconque des revendications 1 à 6, **caractérisé en ce que** des touches (22) servant à commander l'appareil de divertissement, à rendre des pièces de monnaie et/ou à payer des gains sont prévues soit sous la forme d'une zone de détection ou de contacteurs et d'au moins une commande de lancement du jeu, un élément de commande étant intégré dans la commande de lancement du jeu pour le dispositif d'affichage (2, 3, 4).
